# FASCICULE DE BREVET EUROPEEN

(11) **EP 0 686 505 B1**
(45) Date de publication et mention de la délivrance du brevet: **05.11.1997**
(21) Numéro de dépôt: 95401195.3
(22) Date de dépôt: 23.05.1995
(51) Int. Cl.: B41F 33/18

(54) **Dispositif coupe bande**
Vorrichtung zum Abschneiden einer Bahn
Web cutting device

(30) Priorité: 26.05.1994 FR 9406402
(43) Date de publication de la demande: 13.12.1995
(73) Titulaire: Tesseraud, Pierre, F-75014 Paris (FR)
(72) Inventeur: Tesseraud, Pierre, F-75014 Paris (FR)
(74) Mandataire: Tanguy, Gilbert André

(56) Documents cités:
- EP-A- 0 037 642
- EP-A- 0 525 450
- DE-A- 3 431 686

## Description

L'invention se rapporte à un dispositif coupe bande ou sectionneur de matériau en feuille, notamment un dispositif destiné, en cas d'avarie, à sectionner et retenir une bande défilant à grande vitesse; l'invention concerne plus particulièrement un tel dispositif destiné à être installé dans une machine d'imprimerie à rotatives dans laquelle une bande de papier à imprimer est entraînée et doit être coupée transversalement et quasi instantanément lorsque survient une telle avarie, notamment lorsque la bande se déchire.

Dans une machine d'imprimerie à rotatives où une bande de papier est entraînée à grande vitesse, il est connu d'installer un ou plusieurs dispositifs coupe bande le long de la trajectoire de la bande de papier, afin de couper celle-ci, rapidement et nettement transversalement au sens de défilement lorsque survient une avarie telle qu'une déchirure incontrôlée de la bande de papier en mouvement (voir par exemple EP-A-37642). En effet, dans de telles circonstances, la machine ne peut être arrêtée suffisamment rapidement pour éviter que des morceaux de bande s'enroulent autour du cylindre blanchet, ce qui risque de l'endommager. Pour faire face à ce problème, le ou les dispositifs coupe bande disposés sur le trajet du papier sont de préférence pilotés par des moyens de détection électroniques pour couper la bande en un ou plusieurs tronçons, notamment de façon à protéger le cylindre blanchet.

Les dispositifs connus présentent néanmoins l'inconvénient de ne pas permettre une coupe suffisamment nette à certaines vitesses. En fait, à grande vitesse, la tension est telle que l'actionnement du dispositif provoque le plus souvent une sorte d'éclatement mal contrôlé de ladite bande au lieu d'un sectionnement net et sensiblement rectiligne transversalement. En outre, les dispositifs connus ne permettent pas de sectionner une bande détendue. Enfin, des sécurités doivent être prévues pour éviter que le dispositif ne soit actionné si l'opérateur a engagé sa main ou un doigt dans la zone d'activité de la lame de coupe.

L'un des buts de l'invention est de proposer un nouveau dispositif coupe bande de conception simple et originale assurant un sectionnement net de la bande en défilement.

Un autre but de l'invention est de proposer un dispositif coupe bande à sécurité de fonctionnement intrinsèque permettant d'éviter les accidents corporels.

Pour ce faire, l'invention concerne un dispositif coupe bande, notamment pour sectionner une bande de papier défilant dans une machine d'imprimerie, du type comportant un bâti allongé destiné à être installé transversalement à la direction de défilement de ladite bande, à l'intérieur duquel est ménagé un espace pour le passage de ladite bande et abritant une lame, un socle allongé, en regard de ladite lame et un mécanisme apte à provoquer un rapprochement entre la lame et le socle dans ledit espace afin de sectionner la bande, caractérisé en ce que ledit mécanisme comporte :
- au moins deux ensembles de biellettes agencés en paire symétriquement par rapport à un plan parallèle à la direction de déplacement de la bande, chaque ensemble comportant une première biellette articulée audit bâti et une seconde biellette rattachée par une articulation de commande à ladite première biellette et à laquelle sont rattachées de façon articulée ladite lame et au moins une presse s'étendant parallèlement à celle-ci, et,
- au moins un vérin d'actionnement ou analogue dont les extrémités sont respectivement rattachées aux articulations de commande des deux ensembles de biellettes précités.

Grâce à cet agencement, la bande est "accompagnée" pendant l'opération de sectionnement, ce qui permet une coupe franche. De plus, les tronçons de bande sectionnée sont retenus et ne peuvent être entraînés vers les cylindres. En outre, comme on le verra plus loin, lorsque la bande est détendue, la forme particulière du socle permet de retendre celle-ci à l'emplacement de coupe, garantissant son sectionnement.

La cinématique du mouvement est telle que la lame reste en retrait par rapport à la presse pendant la plus grande partie de sa course, de sorte qu'il est impossible qu'un opérateur introduisant son doigt ou sa main dans l'espace de coupe puisse être blessé par la lame elle-même. Enfin, la force exercée par le vérin sur le mécanisme ne devient importante que dans les derniers millimètres de la course de sorte qu'un déclenchement accidentel du dispositif ne se traduira que par un contact entre la presse (et non la lame) et le doigt ou la main de l'opérateur à un point de la course où l'effort exercé par le vérin reste faible et sans danger.

L'invention sera mieux comprise et d'autres avantages de celle-ci apparaîtront plus clairement à la lumière de la description qui va suivre d'un mode de réalisation possible d'un dispositif coupe bande selon son principe, donnée uniquement à titre d'exemple et faite en référence aux dessins annexés dans lesquels :
- la figure 1 est une vue schématique de l'appareil coupe bande, représenté avec arrachement transversalement au trajet de la bande, le mécanisme de coupe n'étant pas actionné ;
- la figure 2 est une vue semblable à la figure 1, lorsque le mécanisme de coupe est actionné et se trouve en fin de course ;
- la figure 3 est une coupe III - III de la figure 1 et ;
- la figure 4 est une coupe IV - IV de la figure 2.

Sur les dessins, on a représenté un dispositif coupe bande 11, plus particulièrement destiné à sectionner une bande de papier 12 représentée par une ligne en trait mixte sur la figure 1 et 3. Le sens de défilement de la bande est ici indiqué par la flèche F. Le dispositif comporte un bâti 14 en forme de parallélépipède rectangle allongé destiné à être installé avec sa plus grande dimension orientée transversalement à la direction de défilement F de la bande 12. Un espace 15 pour le passage de la bande est ménagé dans ce bâti. Il abrite aussi une lame 17, avantageusement ici une lame de scie et un socle 19 à sa partie inférieure, allongé parallèlement à la lame et comportant une rainure 20 dans laquelle ladite lame est susceptible de pénétrer (Figure 4) sous l'effet d'un mécanisme 22 apte à provoquer un rapprochement entre la lame et le socle, plus précisément ici un abaissement de ladite lame 17 dans la rainure 20. Le socle est en matériau élastomère.

Selon un aspect important de l'invention, le mécanisme 22 comporte au moins deux ensembles de biellettes 23a, 23b agencés symétriquement par rapport à un plan P parallèle à la direction de déplacement de la bande.

Chaque ensemble 23a ou 23b comporte ainsi deux biellettes : une première biellette 24 et une seconde biellette 25. Chaque première biellette 24 est articulée audit bâti, à sa partie supérieure, par un premier tourillon 27 parallèle à la direction de défilement de la bande et cette biellette comporte une chape 28 à son extrémité inférieure, recevant un second tourillon 30 parallèle au premier, qui constitue l'axe d'une articulation 32 qui sera appelée ci-après : "articulation de commande". Chaque seconde biellette 25 est rattachée de façon articulée à ladite première biellette 24 correspondante. La lame 17 et au moins une presse 34 s'étendant parallèlement à la lame, sont rattachées de façon articulée à chaque seconde biellette. Un vérin d'actionnement 35 ou analogue a ses extrémités 39a, 39b respectivement rattachées aux deux articulations de commande 32 des deux ensembles de biellettes 23a et 23b. Plus précisément, chaque seconde biellette comporte deux éléments 38A, 38B semblables et parallèles, espacés et montés serrés aux extrémités dudit second tourillon 30 correspondant, à l'extérieur de la chape 28 tandis que l'extrémité 39a ou 39b du vérin 35 est raccordée de façon articulée au milieu de ce tourillon 30 et à l'intérieur de la chape 28. En outre, selon le mode de réalisation préférée décrit, on a prévu deux presses 34A, 34B respectivement rattachées de façon articulée (tourillons latéraux 40 formant des plots d'articulation) à tous les éléments 38A, 38B desdites secondes biellettes qui sont situées d'un même côté de la lame 17.

Comme on le voit sur la figure 4, les deux presses 34A, 34B sont symétriques par rapport à un plan longitudinal médian du bâti 14. Chacune comporte un talon 43 garni sur toute sa longueur d'une gaine de matériau élastomère. Les deux talons sont susceptibles de venir s'appliquer sur le socle 19 de part et d'autre de la rainure 20 lorsque la lame 17 s'engage dans celle-ci. Comme représenté, le profil du socle 19 est tel que l'ouverture de la rainure 20 se trouve à un niveau supérieur à celui des surfaces d'appui des presses. De cette façon, même si la bande est détendue lors du déclenchement du dispositif, elle est retendue de part et d'autre de la rainure au moment de la coupe.

Le montage de la lame 17 est le suivant. Au voisinage de chaque ensemble de biellettes 23a, 23b, la lame comporte un trou 45 que traverse un troisième tourillon 46 s'étendant entre les deux éléments 38A, 38B constituant la dite seconde biellette 25. Au moins l'un des trous 45 est oblong dans le sens de la lame. Des moyens d'entretoisement sont insérés entre les deux éléments 38A, 38B et la lame 17. Plus précisément, ces moyens d'entretoisement consistent en des barres 49 accolées à la lame et en des éléments élastiques 50, ici des rondelles déformables type "Belleville", empilés de part et d'autre de la lame sur les tourillons 46. Les barres 49 ou porte-lames permettent de rigidifier la lame dont l'épaisseur est de l'ordre de 1 mm. Il est à noter que dans l'exemple tel que représenté, les éléments élastiques 50 sont répartis en nombre égal de part et d'autre de la lame de sorte que cette dernière se trouve bien positionnée en regard du centre de la rainure 20. Cette configuration convient pour couper des bandes relativement minces et peu résistantes. Dans ce cas, le dispositif coupe bande est réversible. Cependant, pour des bandes plus épaisses et relativement résistantes ( papier fort, par exemple) I'entraînement de la lame par la bande dans le sens de défilement pendant le sectionnement peut être excessif. Il est donc avantageux de modifier la position de la lame 17 par rapport à la rainure 20, vers l'amont en considérant le sens de défilement de la bande. Il est à noter que le système décrit permet aisément cette adaptation. En effet, les éléments 38A, 38B constituant les biellettes 25 sont facilement démontables de sorte que lesdits éléments élastiques 50 peuvent être répartis en nombres différents de part et d'autre de la lame 17 en fonction de la résistance de la bande à couper. On peut donc optimiser la position de la lame par rapport à la rainure. Ainsi, par exemple, on disposant tous les éléments élastiques du côté aval (à droite en considérant la figure 4) on donne à la lame 17 un plus grand débattement possible dans le sens de défilement F pendant le sectionnement, ce débattement étant compensé par une compression momentanée des éléments élastiques. Dans tous les cas, la bande est accompagnée suivant son trajet ce qui amortit les chocs dus au brusque entraînement de la lame par la bande.

La forme telle que représentée desdites secondes biellettes 25 et par conséquent des éléments 38A, 38B est une caractéristique importante de l'invention. Comme visible aux figures 1 et 2, ces éléments ont une forme approximativement en L de sorte que les points de rattachement de la lame et de la presse ne sont pas en alignement avec l'articulation de commande 32. Plus précisément, l'agencement est tel que les points de rattachement (tourillons 46) entre les deux secondes biellettes des deux ensembles 23a, 23b et la lame sont plus éloignés que les points de rattachement (tourillons 40) entre ces mêmes secondes biellettes et la ou les presses 34, lorsque le vérin 35 est piloté en extension. Inversement, si le vérin 35 était piloté en rétraction, l'agencement symétrique desdites secondes biellettes appartenant aux deux ensembles 23a, 23b serait inversé, c'est-à-dire tel que les points de rattachement entre les deux secondes biellettes et ladite lame soient plus rapprochés que les points de rattachement entre ces mêmes secondes biellettes et la ou les presses.

Enfin, il est à noter que pour des raisons d'équilibrage et pour mieux répartir les efforts entre le cadre et l'équipage mobile et éviter un mouvement incliné de la lame, on peut prévoir, au moins deux ensembles de biellettes supplémentaires 123a, 123b, identiques aux ensembles 23a, 23b et agencées symétriquement par rapport à un plan parallèle à la direction de déplacement de la bande entre le bâti 14 d'une part, la lame et les presses d'autre part. Ces ensembles de biellettes supplémentaires sont ici indépendants de tout moyen d'actionnement. Cependant, selon une variante possible, on pourrait aussi prévoir deux vérins, l'un étant par exemple monté entre les ensembles de biellettes 23a et 123a et l'autre étant monté entre les ensembles 23b et 123b. Le vérin 35 est un vérin à gaz qui ne développe qu'un effort modéré (de l'ordre de 6 kg). En outre, la cinématique imposée par la forme des biellettes 25 est telle que, pendant la plus grande partie de la course (et notamment tant que la hauteur de l'espace 15 permet encore d'y introduire le doigt ou la main) la lame reste en retrait par rapport aux talons 43 des presses 34, c'est-à-dire au-dessus desdits talons dans l'exemple décrit. Enfin, il est à noter que l'effort du vérin reporté sur les presses et ultérieurement sur la lame au moment du sectionnement, est proportionnel à la cotangente de l'angle entre les deux biellettes 24, 25. Il ne devient donc important que dans les derniers millimètres de la course. Si un opérateur introduit sa main dans l'espace 15, les presses 34 sont nécessairement assez loin de la fin de course lorsqu'elles rencontrent la main ou le doigt. Par conséquent, l'effort exercé est faible (quelques kilos) et il n'en résulte aucun dommage corporel sérieux, la lame étant par ailleurs en retrait. L'invention n'est pas limitée à la coupe de bandes défilantes. On a vu en effet que la tension exercée sur le matériau au moment de la coupe permet de couper une bande non tendue et stationnaire. On peut donc utiliser le dispositif en tant que simple cisaille pour du carton ou de la matière plastique.

## Revendications

1. Dispositif coupe bande, notamment pour sectionner une bande de papier défilant dans une machine d'imprimerie, du type comportant un bâti allongé destiné à être installé transversalement à la direction de défilement de ladite bande, à l'intérieur duquel est ménagé un espace (15) pour le passage de ladite bande et abritant une lame (17), un socle (19) allongé, en regard de ladite lame et un mécanisme (22) apte à provoquer un rapprochement entre la lame et le socle dans ledit espace afin de sectionner la bande, caractérisé en ce que ledit mécanisme comporte :
- au moins deux ensembles de biellettes (23a, 23b) agencés en paire symétriquement par rapport à un plan parallèle à la direction de déplacement de la bande, chaque ensemble comportant une première biellette (24) articulée audit bâti et une seconde biellette (25) rattachée par une articulation de commande (32) à ladite première biellette et à laquelle sont rattachées de façon articulée ladite lame et au moins une presse (34A, 34B) s'étendant parallèlement à celle-ci, et,
- au moins un vérin d'actionnement (35) ou analogue dont les extrémités sont respectivement rattachées aux articulations de commande (32) des deux ensembles de biellettes précités.

2. Dispositif selon la revendication 1, caractérisé en ce que les points de rattachement entre les deux secondes biellettes (25) et ladite lame (17) sont plus éloignés que les points de rattachement entre ces mêmes secondes biellettes et ladite presse (34) et que ledit vérin d'actionnement est piloté en extension.

3. Dispositif selon la revendication 1 caractérisé en ce que les points de rattachement entre les deux secondes biellettes et ladite lame sont plus rapprochés que les points de rattachement entre ces mêmes secondes biellettes et ladite presse et que ledit vérin d'actionnement est du type piloté en rétraction.

4. Dispositif selon l'une des revendications précédentes caractérisé en ce que chaque première biellette (24) est articulée audit cadre par un premier tourillon (27) parallèle à la direction de défilement de la bande et comporte une chape (28) recevant un second tourillon (30) parallèle au premier et auquel sont articulés ladite seconde biellette et une extrémité dudit vérin d'actionnement .

5. Dispositif selon la revendication 4, caractérisé en ce que chaque seconde biellette précitée comporte deux éléments (38A, 38B) semblables et parallèles, espacés et montés aux extrémités dudit second tourillon (30) correspondant, en ce que ladite lame comporte un trou que traverse un troisième tourillon (46) monté entre ces deux éléments et en ce que des moyens d'entretoisement sont insérés entre les deux éléments et la lame.

6. Dispositif selon la revendication 5, caractérisé en ce que ledit socle comporte une rainure (20) dans laquelle ladite lame est susceptible de s'engager, en ce que lesdits moyens d'entretoisement comportent des éléments élastiques (50) empilés sur ledit troisième tourillon et en ce que ces éléments élastiques sont susceptibles d'être répartis en nombres différents de part et d'autre de ladite lame en fonction de la résistance de la bande à couper pour optimiser la position de ladite lame par rapport à ladite rainure.

7. Dispositif selon la revendication 5 ou 6, caractérisé en ce que ledit troisième tourillon (46), monté entre les deux éléments d'une seconde biellette traverse un trou oblong de ladite lame (17).

8. Dispositif selon l'une des revendications 5 à 7 caractérisé en ce qu'il comporte deux presses (34A, 34B) respectivement articulées aux éléments (38A, 38B) desdistes secondes biellettes qui sont situés d'un même côté de ladite lame.

9. Dispositif selon l'une des revendications 4 à 8 caractérisé en ce que ladite extrémité (39a, 39b) dudit vérin d'actionnement (35) est raccordée de façon articulée au milieu dudit second tourillon (30).

10. Dispositif selon l'une des revendications précédentes, caractérisé en ce que ledit socle (19) est en matériau élastomère.

11. Dispositif selon l'une des revendications précédentes caractérisé en ce qu'il comporte au moins deux ensembles de biellettes supplémentaires (123a, 123b) agencés en paire symétriquement par rapport à un plan parallèle à la direction de déplacement de la bande entre ledit bâti d'une part et ladite lame et ladite presse d'autre part, ces ensembles de biellettes supplémentaires étant indépendants de tout moyen d'actionnement.

## Claims

1. A strip-cutting device, notably to divide up a strip of paper passing through a printing machine, of a type comprising an extended flame intended to be installed transversely to the direction of movement of the said strip, inside of which there is a space (15) for the said strip to pass through, housing a blade (17), a lengthened base (19), facing the said blade, and a mechanism (22) causing the blade and base to be brought together in the said space in order to cut the strip, characterised by the fact that the said mechanism comprises:
- at least two rocker bar units (23a, 23b), arranged in pair(s) symmetrically in relation to a plane parallel to the direction of movement of the strip, with each unit comprising a first rocker bar (24) joined to the said frame, and a second rocker bar (25) attached by a control joint (32) to the said first rocker bar, and to which are attached in a jointed manner the said blade and at least one press (34A, 34B) extending parallel to the latter, and
- at least one operation screw jack (35) or similar, the ends of which are attached respectively to the control joints (32) of the two abovementioned rocker bar units.

2. A device in conformity with claim 1, characterised by the fact that the attachment points between the two second rocker bars (25) and the said blade (17) are further apart than the attachment points between these second rocker bars and the said press (34), and that the said operation screw jack is extension-operated.

3. A device in conformity with claim 1, characterised by the fact that the points of attachment between the two second rocker bars and the said blade are closer than the attachment points between these two second rocker bars and the said press, and that the said operation screw jack is of the retraction-operated type.

4. A device in conformity with one of the previous claims characterised by the fact that each first rocker bar (24) is joined to the said flame by a first journal (27) parallel to the direction of movement of the strip and comprises a cover (28) into which fits a second journal (30) parallel to the first, and to which are joined the second rocker bar and one end of the said operation screw jack.

5. A device in conformity with claim 4, characterised by the fact that each second abovementioned rocker bar comprises two similar and parallel elements (38A, 38B), which are spaced and fitted at the ends of the said second corresponding journal (30), by the fact that the said blade comprises a hole into which is inserted a third journal (46), fitted between these two elements, and by the fact that bracing elements are inserted between the two elements and the blade.

6. A device in conformity with claim 5, characterised by the fact that the said base comprises a groove (20), into which the said blade can fit, by the fact that the said bracing elements comprise elastic elements (50) stacked on to the third journal, and by the fact that these elastic elements may be divided up in different numbers on either side of the said blade, depending on the resistance of the strip to be cut, in order to optimise the position of the said blade in relation to the said groove.

7. A device in conformity with claim 5 or 6, characterised by the fact that the said third journal (46), fitted between the two elements of a second journal, goes through an oblong hole in the said blade (17).

8. A device in conformity with claims 5 to 7, characterised by the fact that it contains two presses (34A, 34B), which are respectively joined to the elements (38A, 38B) of the said second rocker bars, which are located on the same side of the said blade.

9. A device in conformity with claims 4 to 8, characterised by the fact that the said end (39a, 39b) of the said operation screw jack (35) is connected in a jointed manner to the middle of the second journal (30).

10. A device in conformity with one of the above claims, characterised by the fact that the said base (19) is made from elastomer material.

11. A device in conformity with one of the above claims, characterised by the fact that it contains at least two additional rocker bar units (123a, 123b), arranged in pair(s) symmetrically in relation to a plane parallel to the direction of movement of the strip between the said frame on the one hand, and the said blade and the said press on the other, with these additional rocker bars being independent of all operation elements.

## Patentansprüche

1. Streifenschneidvorrichtung, unter anderem zum Abtrennen eines Papierstreifens bestimmt, welcher in einer Druckmaschine durchläuft, mit einem quer zur Laufrichtung des besagten Papierstreifens aufzustellenden langgesteckten Maschinenrahmen, in welchem ein Raum (15) für den Durchlauf des besagten Papierstreifens vorgesehen ist und welcher ein Schneidmesser (17) beinhaltet, einen dem Schneidmasser gegenüberstehenden langgestreckten Sockel (19), sowie einen Mechanismus (22), welcher dazu da ist, eine Annäherung zwischen dem Schneidmesser und dem Sockel in diesem Raum zu bewirken, um den Streifen durchzuschneiden, gekennzeichnet dadurch, daß der besagte Mechanismus beinhaltet:
- mindestens zwei Schwingarmgefüge (23a, 23b), welche paarweise symmetrisch zu einer zur Bewegungsrichtung des Streifens parallelen Ebene angeordnet sind, wobei jedes Gefüge einen ersten Schwingarm (24) aufweist, der an den besagten Maschinenrahmen angelenkt ist, und einen zweiten Schwingarm (25), der über ein Antriebsgelenk (32) mit dem obengenannten ersten Schwingarm verbunden ist und mit welchem das besagte Schneidmesser und parallel dazu mindestens eine Presse (34A, 34B) verbunden sind, und
- mindestens ein Betätigungszylinder (35) oder ein ähnliches Element, dessen Enden jeweils mit den Antriebsgelenken (32) der beiden obengenannten Schwingarmgefüge verbunden sind.

2. Vorrichtung gemäß Anspruch 1, dadurch gekennzeichnet, daß die Verbindungspunkte zwischen den beiden zweiten Schwingarmen (25) und dem obengenannten Schneidmesser (17) weiter voneinander entfernt sind als die Verbindungspunkte zwischen denselben zweiten Schwingarmen und der besagten Presse (34), und daß der besagte Betätigungszylinder durch Ausdehnung gesteuert wird.

3. Vorrichtung, gemäß Anspruch 1, dadurch gekennzeichnet, daß die Verbindungspunkte zwischen den beiden zweiten Schwingarmen und dem besagten Schneidmesser näher aneinanderliegen als die Verbindungspunkte zwischen denselben zweiten Schwingarmen und der besagten Presse, und daß der obengenannte Betätigungszylinder durch Zusammenziehen gesteuert wird.

4. Vorrichtung gemäß einem der vorgenannten Ansprüche, dadurch gekennzeichnet, daß jeder erste Schwingarm (24) an den besagten Rahmen über einen parallel zum Durchlauf des Streifens befindlichen ersten Lagerzapfen (27) angelenkt ist, und eine Abdeckung (28) aufweist, welche einen parallel zum ersten Lagerzapfen befindlichen zweiten Lagerzapfen (30) aufnimmt, an dem der besagte zweite Schwingarm und ein Ende des besagten Betätigungszylinders angelenkt sind.

5. Vorrichtung gemäß Anspruch 4, dadurch gekennzeichnet, daß jeder vorgenannte zweite Schwingarm zwei gleichartige und parallele Elemente (38A, 38B) aufweist, welche voneinander beabstandet sind und an den Enden des besagten zweiten entsprechenden Lagerzapfens (30) angebracht sind, daß das besagte Schneidmesser ein Loch aufweist, das von einem dritten Lagerzapfen (46) durchquert wird, der zwischen diesen beiden Elementen angebracht ist, und daß Verstrebungsmittel zwischen den beiden Elementen und dem Schneidmesser eingefügt sind.

6. Vorrichtung gemäß Anspruch 5, dadurch gekennzeichnet, daß der besagte Sockel eine Nut (20) aufweist, in welcher das besagte Sehneidmesser hineinfahren soll, daß die besagten Verstrebungsmittel elastische Elemente (50) aufweisen, welche auf dem besagten dritten Lagerzapfen geschichtet sind, und daß diese elastischen Elemente in verschiedenen Anzahlen auf beiden Seiten des vorgenannten Schneidmessers in Abhängigkeit vom Widerstand des zu schneidenden Streifens verteilt werden können, um die Position des vorgenannten Schneidmessers zur vorgenannten Nut zu optimieren.

7. Vorrichtung gemäß Ansprüchen 5 oder 6, dadurch gekennzeichnet, daß der vorgenannte dritte Lagerzapfen (46), welcher zwischen den beiden Elemente eines zweiten Schwingarms angeordnet ist, ein Langloch des besagten Schneidmessers durchläuft (17).

8. Vorrichtung gemäß einem der Ansprüche 5 bis 7, dadurch gekennzeichnet, daß sie zwei Pressen aufweist (34A, 34B), welche jeweils an den Elementen (38A, 38B) der vorgenannten zweiten Schwingarme, die sich auf derselben Seite des besagten Schneidmessers befinden, angelenkt sind.

9. Vorrichtung gemäß einem der Ansprüche 4 bis 8, dadurch gekennzeichnet, daß das vorgenannte Ende (39a, 39b) des vorgenannten Betätigungszylinders (35) in gelenkiger Weise mit der Mitte des besagten zweiten Lagerzapfens (30) verbunden ist.

10. Vorrichtung gemäß einem der vorhergehenden Ansprüche, dadurch gekennzeichnet, daß der besagte Sockel (19) aus einem elastomeren Werkstoff besteht.

11. Vorrichtung gemäß einem der vorhergehenden Ansprüche, dadurch gekennzeichnet, daß sie mindestens zwei zusätzliche Schwingarmgefüge (123a, 123b) aufweist, welche paarweise symmetrisch zu einer zur Bewegungsrichtung des Streifens parallelen Ebene angeordnet sind, einerseits zwischen zwischen dem vorgenannten Maschinenrahmen und andererseits zwischen dem vorgenannten Schneidmesser und der vorgenannten Presse, wobei diese zusätzlichen Schwingarmgefüge unabhängig von jeglichem Betätigungsmittel sind.
